# EUROPÄISCHE PATENTSCHRIFT

(11) **EP 1 138 484 B1**
(45) Veröffentlichungstag und Bekanntmachung des Hinweises auf die Patenterteilung: **02.11.2006**
(21) Anmeldenummer: 01106740.2
(22) Anmeldetag: 17.03.2001
(51) Int. Cl.: B41F 17/22, B41F 17/00, B41F 19/06, B41F 15/08, B65C 3/12

(54) **Maschine zum Bedrucken oder sonstigen Dekorieren von Hohlkörpern**
Machine for printing or decorating hollow bodies
Machine pour imprimer où décorer des corps creux

(30) Priorität: 01.04.2000 DE 10016408
(43) Veröffentlichungstag der Anmeldung: 04.10.2001
(73) Patentinhaber: HINTERKOPF GmbH, 73054 Eislingen (DE)
(72) Erfinder: Aichele, Helmut, 73033 Göppingen (DE)
(74) Vertreter: Abel, Martin

(56) Entgegenhaltungen:
- WO-A-97/07979
- WO-A-98/56664
- DE-A- 2 143 833
- DE-A- 2 408 279
- DE-A- 2 826 304
- US-A- 3 356 019
- US-A- 3 996 851

## Beschreibung

Die Erfindung betrifft eine Maschine zum Bedrucken oder sonstigen Dekorieren von Hohlkörpern wie Hülsen, Tuben, Dosen,
- mit einer rotationsangetriebenen Dekorationstrommel, die peripher mit einer oder mehreren Dekorationsflächen versehen ist, welche bei der Rotation der Dekorationstrommel eine kreisförmige erste Bahnkurve durchlaufen,
- mit einem hinsichtlich seiner Drehachse quer zu derjenigen der Dekorationstrommel versetzt angeordneten rotationsangetriebenen Spindelteller, der in seiner Rotationsrichtung mit Abstand aufeinanderfolgend angeordnete Spindeleinheiten trägt, die jeweils mit einer Aufnahmespindel ausgestattet sind, auf die jeweils ein zu dekorierender Hohlkörper aufsteckbar ist, wobei die radial nach außen orientieren Abschnitte der aufgesteckten Hohlkörper bei der Rotation des Spindeltellers eine zweite Bahnkurve durchlaufen,
- und mit Bahnkorrekturmitteln, die dafür sorgen, daß die Spindeleinheiten bei mit gleichzeitigem Dekorationsvorgang erfolgendem Durchlaufen einer dem Umfangsbereich der Dekorationstrommel zugeordneten Dekorationszone durch eine quer zur Drehachse des Spindeltellers gerichtete Nachführbewegung so verlagert werden, daß die zweite Bahnkurve mit der ersten Bahnkurve zusammenfällt, wobei die Spindeleinheiten jeweils an am Spindelteller vorgesehenen Führungsmitteln in der Richtung der Nachführbewegung verschiebbar geführt sind und mit Kurvenfolgemitteln in Verbindung stehen, die bei der Rotation des Spindeltellers an einer die Nachführbewegung hervorrufenden Steuerkurve entlang laufen.

Maschinen dieser Art, wie sie beispielsweise aus der WO 97/07979 hervorgehen, dienen zum Bedrucken oder sonstigen Dekorieren von über eine runde Außenkontur verfügenden Hohlkörpern wie Hülsen, Tuben, Dosen oder dergleichen. Unter dem Ausdruck "Dekorieren" sind dabei beispielsweise auch Maßnahmen zum Lackieren, Etikettieren, Folienprägen oder Siebdruck zu verstehen. Die betreffenden Maschinen verfügen über einen rotationsangetriebenen Spindelteller, der mit in Drehrichtung aufeinanderfolgend angeordneten Spindeleinheiten versehen ist, die über Aufnahmespindeln verfügen, an denen die Hohlkörper während des Dekorier- bzw. Bedruckvorganges gehalten werden. Benachbart zum Spindelteller ist eine ebenfalls rotationsangetriebene Dekorationstrommel vorgesehen, die peripher mit einer oder mehreren, meist segmentiert ausgebildeten Dekorationsflächen versehen ist - bei Druckmaschinen handelt es sich hier um Druckflächen - , welche sich bei der Rotation der Dekorationstrommel entlang einer kreisförmigen ersten Bahnkurve bewegen, die eine zwischen der Dekorationstrommel und dem Spindelteller befindliche Dekorationszone durchläuft.

Die an den Aufnahmespindeln fixierten Hohlkörper werden bei der Rotation des Spindeltellers ebenfalls durch die Dekorationszone hindurchgeschleußt. Dabei bewegen sich die radial nach außen orientieren Abschnitte der aufgesteckten Hohlkörper entlang einer zweiten Bahnkurve und werden in der Dekorationszone mit der dort gleichzeitig befindlichen Dekorationsfläche in Kontakt gebracht. Auf diese Weise kann beispielsweise ein Farbauftrag auf die Hohlkörper stattfinden.

Da die beiden vorerwähnten Bahnkurven entgegengesetzt gekrümmt sind, bedarf es bei kontinuierlichen Dekorationsverfahren, die insbesondere im Hochgeschwindigkeitsbereich zur Anwendung gelangen, einer Bahnkorrektur der zweiten Bewegungsbahn, um deren Verlauf beim Durcheilen der Dekorationszone mit dem dortigen Verlauf der ersten Bahnkurve in Übereinstimmung zu bringen. Zu diesem Zweck sind gemäß WO 97/07979 die Spindeleinheiten durch mehrere Führungsstangen radial verschiebbar am Spindelteller geführt. Gleichzeitig stehen an einem Spindelträger der Spindeleinheiten gelagerte rollenförmige Kurvenfolgemittel mit einer Steuerkurve in Eingriff, die so geformt ist, dass die Spindeleinheiten beim Durchlaufen der Dekorationszone eine quer zu Drehachse des Spindeltellers gerichtete Nachführbewegung ausführen, die den Verlauf der zweiten Bahnkurve demjenigen der ersten Bahnkurve anpasst.

Bei einer aus der DE-A-2408279 bekannten Maschine sind die Aufnahmespindeln exzentrisch ausgebildet und über einen seitlich versetzten Längenabschnitt drehbar am Spindelteller gelagert. Zur Vornahme einer Bahnkorrektur wird die betroffene Aufnahmespindel aufgrund des Zusammenwirkens eines Kurvenfolgers mit einer Steuerkurve verdreht, sodass ihr einen Hohlkörper tragender Längenabschnitt quer zur Drehachse des Spindeltellers verlagert wird. Um bei Bedarf ein radiales Abrücken einer Aufnahmespindel zu ermöglichen, sitzt die Aufnahmespindel exzentrisch in einer verdrehbaren Hohlwelle. Im Falle der US-A-3356019 wird die zur Bahnkorrektur dienende Nachführbewegung ebenfalls durch Verdrehen der exzentrischen Aufnahmespindeln erreicht.

Ein Problem der bekannten Maschinen der eingangs genannten Art besteht im relativ hohen Verschleiß der für die Bahnkorrektur der Spindeleinheiten vorgesehenen Maßnahmen. Die bei einem Dekorationsvorgang auf die Aufnahmespindel eingeleiteten Kräfte bewirken ein Kippmoment, das die unmittelbar am Spindelträger angeordneten Kurvenfolgerollen verstärkt gegen die Steuerkurve presst. Außerdem wirken starke Biegemomente auf die Führungsstangen des Spindelträgers ein. Dies alles führt dazu, dass die Steuerungs- und Führungspräzision mit der Zeit abnimmt und somit die Qualität des Dekorationsvorganges leidet.

Es ist daher die Aufgabe der vorliegenden Erfindung, eine Maschine der eingangs genannten Art zu schaffen, bei der die an der Bahnkorrektur beteiligten Komponenten weniger verschleißgefährdet sind.

Zur Lösung dieser Aufgabe ist vorgesehen, dass die Bahnkorrekturmittel auf der der Drehachse des Spindeltellers zugewandten Innenseite einer jeweiligen Spindeleinheit mit Abstand zu dieser eine zur zugeordneten Aufnahmespindel parallele und bezüglich ihrer Längsachse drehbar gelagerte Schwenkwelle aufweisen, die mit radialem Abstand zu ihrer Längsachse die Kurvenfolgemittel trägt und an der, ebenfalls mit radialem Abstand zu ihrer Längsachse, eine andererseits an der Spindeleinheit angreifende Pleueleinrichtung angelenkt ist, wobei eine durch die Kurvenfolgemittel verursachte Drehbewegung der Schwenkwelle über die zwischengeschaltete Pleueleinrichtung die für die Bahnkorrektur verantwortliche Nachführbewegung der betreffenden Spindeleinheit hervorruft.

Die Bahnkorrektur der zweiten Bahnkurve beim Durchlaufen der Dekorationszone wird nun dadurch hervorgerufen, dass die Schwenkwelle um einen gewissen Drehwinkel verdreht wird, wobei das ausgeübte Drehmoment vom Abstand zwischen der Längsachse der Schwenkwelle und den an dieser angreifenden Kurvenfolgemittel abhängt. Die Drehbewegung der Schwenkwelle hat eine Verschwenken der Anlenkstelle der Pleueleinrichtung zur Folge, so dass letztere, je nach Drehrichtung, nach innen gezogen oder nach außen gedrückt wird, um dementsprechend die zugeordnete Spindeleinheit zum Erhalt der Nachführbewegung zu verschieben. Neben der hiermit erreichten hohen Präzision der Bahnkorrektur, stellt sich gleichzeitig der Effekt ein, daß die beim Dekoriervorgang in eine Aufnahmespindel eingeleiteten Kräfte nicht direkt auf die Kurvenfolgemittel und die diesen zugeordnete Steuerkurve einwirken, sondern zumindest größtenteils von der Schwenkwelle und deren Lagerung aufgenommen werden. Soweit durch die Dekorationskräfte über die Pleueleinrichtung ein Drehmoment auf die Schwenkwelle ausgeübt wird, kann durch geeignete Abstimmung der wirksamen Hebelarme erreicht werden, daß die die Kurvenfolgemittel gegen die Steuerkurve drückenden resultierenden Kräfte auf einem niedrigen Niveau liegen. Insgesamt kann somit der auftretende Verschleiß an den beweglichen Bestandteilen erheblich reduziert werden, was auch noch nach langer Betriebsdauer qualitativ hochwertige Dekorationsvorgänge ermöglicht.

Vorteilhafte Weiterbildungen der Erfindung gehen aus den Unteransprüchen hervor.

Zweckmäßigerweise verfügt jede Spindeleinheit über einen die zugeordnete Aufnahmespindel tragenden Spindelträger, über den sie am Spindelteller gelagert ist. Dabei können die Aufnahmespindeln am zugehörigen Spindelteller drehbar gelagert sein, was beim Dekorationsvorgang eine Rotation um die eigene Achse ermöglicht und somit leichtgängige Drehbewegungen der aufgesteckten Hohlkörper auch dann gestattet, wenn zwischen diesen und den Aufnahmespindeln eine etwas größere Reibung auftritt. Vorzugsweise ist dabei jede Aufnahmespindel mit Drehantriebsmitteln versehen, mit denen sich beim Dekorationsvorgang eine Drehbewegung erzwingen läßt, was beispielsweise bei einem Bedruckvorgang eine sehr präzise Abwicklung des Druckbildes gestattet.

Die bei der Erzeugung der Nachführbewegung mitwirkende Pleueleinrichtung enthält zweckmäßigerweise zumindest zwei und vorzugsweise genau zwei sich zwischen der Spindeleinheit und der Schwenkwelle erstreckende Pleuelarme, die in der Achsrichtung der Schwenkwelle zueinander beabstandet sind und insbesondere am vorderen und rückwärtigen Endbereich des gegebenenfalls vorhandenen Spindelträgers angreifen. Mit einer derartigen Parallelanordnung zweier Pleuelarme läßt sich eine sehr formstabile und führungsgenaue Lagerung erzielen. Die Pleuelarme können dabei jeweils Bestandteil einer eigenständigen Pleueleinheit sein.

Bei einer bevorzugten Ausführungsform greifen die Pleueleinrichtungen an der jeweils zugeordneten Spindeleinheit in relativ zu dieser schwenkbeweglicher Weise bzw. gelenkig an, wobei die Schwenkachse zur Längsachse der Spindeleinheit parallel verläuft oder mit dieser zusammenfällt. Im letztgenannten Fall kann insbesondere vorgesehen sein, daß die Pleueleinrichtungen die zugeordnete Spindeleinheit schwenkbeweglich umschließen, was besonders kompakte Abmessungen zuläßt.

Eine weitere vorteilhafte Maßnahme besteht darin, die zur Ermöglichung der Nachführbewegung der Spindeleinheiten vorgesehenen Lagerungs- und Führungsmaßnahmen etwa auf Höhe der Längsachse der jeweiligen Aufnahmespindel vorzusehen, wobei jede Spindeleinheit in der Rotationsrichtung des Spindeltellers beidseits von am Spindelteller fixierten Lagerungseinheiten fixiert sein kann. Da hier die Führungsmaßnahmen praktisch auf gleicher Höhe wie die Einleitung der Dekorationskräfte stattfindet, ist eine sehr exakte Führung unter weitgehender Eliminierung von Kippkräften möglich. Desweiteren werden durch diese Maßnahme Vibrationen wirksam unterdrückt.

Bei einer qualitativ noch hochwertigeren Ausstattung kann die Maschine zusätzlich mit Abrückungsmitteln ausgestattet sein, durch die die Aufnahmespindeln aus ihrer normalerweise eingenommenen Grundstellung vorübergehend radial nach innen in eine abgerückte Stellung verlagert werden können, so daß die zweite Bahnkurve beim Durchlaufen der Dekorationszone zur ersten Bahnkurve beabstandet ist. Dies ermöglicht ein individuelles Abrücken der Aufnahmespindeln von der Dekorationstrommel, wenn aufgrund einer Störung oder einer sonstigen Ursache die betreffende Aufnahmespindel nicht oder nicht korrekt mit einem Hohlkörper bestückt ist. Ohne Abrückung bestünde die Gefahr, daß der Dekorationsvorgang an der unbestückten Aufnahmespindel ausgeführt würde. Durch das vorübergehende Abrücken kann ein ausreichend großer Abstand herbeigeführt werden, um eine Berührung zwischen der Dekorationstrommel und einer Aufnahmespindel zu vermeiden.

Zweckmäßigerweise wird die von den Abrückungsmitteln erzeugte Abrückungsbewegung von den Spindeleinheiten als ganzes ausgeführt. Während im Falle der WO 97/07979 durch ein kurzzeitiges Verdrehen der exzentrisch gelagerten Aufnahmespindeln nur diese Aufnahmespindeln allein abgerückt werden, was einen gesonderten Abrückungsantrieb erfordert, können bei der Neuerung Bestandteile der Bahnkorrekturmittel auch zum Abrücken der Aufnahmespindeln eingesetzt werden.

Dabei wird die Abrückungsbewegung der Aufnahmespindeln zweckmäßigerweise durch eine radiale Verlagerung der Schwenkwelle hervorgerufen. Die Abrückungsmittel können für jede Spindeleinheit ein am Spindelteller um eine zur Längsachse der zugeordneten Aufnahmespindel parallele Drehachse drehbar gelagertes Abrückungsteil enthalten, an dem die zugeordnete Schwenkwelle mit paralleler Drehachse exzentrisch drehgelagert ist. Zusätzlich vorgesehene Betätigungsmittel können dabei ein Verdrehen des Abrückungsteils relativ zum Spindelteller und zur zugeordneten Schwenkwelle hervorrufen, um das Abrückungsteil in zwei unterschiedlichen Drehstellungen zu positionieren, in denen die Schwenkwelle unterschiedlich weit von der Drehachse des Spindeltellers beabstandet ist.

Eine besonders kompakte Bauweise und eine geringe zu bewegende Masse ergibt sich, wenn das Abrückungsteil jeweils hohlwellenartig ausgebildet ist und die Schwenkwelle zumindest teilweise umschließt.

Die Drehstellungen des Abrückungsteils können durch Federmittel fixiert sein, wobei ein Schnappmechanismus zum Einsatz kommen kann, welcher bewirkt, daß ein und dieselben Federmittel beide Drehstellungen festhalten können.

Um das Abrückungsteil in eine die abgerückte Stellung der zugeordneten Aufnahmespindel hervorrufende Drehposition zu verbringen, kann ein Auslöser vorhanden sein, der durch eine Sensoreinrichtung aktiviert wird, welche den Bestückungszustand der Aufnahmespindeln vor dem Erreichen der Dekorationszone erfaßt.

Nachfolgend wird die Erfindung anhand der beiliegenden Zeichnung näher erläutert. In dieser zeigen:
- Figur 1: eine beispielsweise als Druckmaschine ausgebildete Maschine zum Dekorieren von Hohlkörpern in schematischer Teildarstellung mit einer in Achsrichtung der Dekorationstrommel und des Spindeltellers orientierten Blickrichtung,
- Figur 2: eine Teildarstellung der Maschine aus Figur 2, partiell geschnitten, im Bereich der Dekorationszone und mit Blickrichtung etwa gemäß Pfeil II aus Figur 1,
- Figur 3: einen stark schematisierten Querschnitt durch den peripheren Bereich des Spindeltellers aus Figur 2 etwa gemäß Schnittlinie III-III, und
- Figuren 4 bis 7: verschiedene mögliche Betriebsphasen der beispielsgemäßen Maschine, wobei etwa der in Figur 1 strichpunktiert markierte Bereich IV erfaßt wird, das Ganze in Vorderansicht mit Blickrichtung gemäß Pfeil V aus Figur 2.

Die Beschreibung des Ausführungsbeispiels orientiert sich an einem für eine Druckmaschine typischen Aufbau, wobei die erfindungsrelevanten Maßnahmen wie erwähnt auch bei für andere Dekorationsmaßnahmen dienenden Maschinen realisierbar sind, beispielsweise bei Maschinen zum Lackieren, Etikettieren, Folienprägen oder Siebdruck.

Die Figur 1 zeigt einen Ausschnitt einer Druckmaschine, welche eine Zufuhr-Fördereinrichtung 1 und eine Abfuhr-Fördereinrichtung 2 enthält, die dem peripheren Bereich eines rotationsangetriebenen Spindeltellers 3 zugeordnet sind. Mit der Zufuhr-Fördereinrichtung 1 können zu bedruckende Hohlkörper 4 dem Spindelteller 3 zugeführt werden. Durch die Abfuhr-Fördereinrichtung 2 werden bereits bedruckte Hohlkörper 4 vom Spindelteller 3 übernommen und abtransportiert.

Der Spindelteller 3 ist im Betrieb zu einer Rotationsbewegung um eine Drehachse 5 mit einer durch Pfeil angedeuteten Spindelteller-Drehrichtung 6 antreibbar. Er ist mit einer Mehrzahl in der Spindelteller-Drehrichtung 6 aufeinanderfolgend angeordneten Spindeleinheiten 7 ausgestattet, die jeweils eine Aufnahmespindel 8 mit zur Drehachse 6 paralleler Spindelachse 11 enthalten.

Jede Spindeleinheit 7 verfügt dabei über einen am teller- oder scheibenförmigen Grundkörper 9 des Spindeltellers 3 gelagerten Spindelträger 10, der die zugeordnete Aufnahmespindel 8 trägt, die mit einem Lagerabschnitt 14 im Innern des Spindelträgers 10 drehbar gelagert ist und mit einem Aufnahmeabschnitt 15 an der Vorderseite des Spindelträgers 10 herausragt.

Auf die Aufnahmeabschnitte 15 können zu bedruckende oder in sonstiger Weise zu dekorierende Hohlkörper 4 lösbar aufgesteckt werden. Das Aufstecken geschieht durch die mit geeigneten Übergabemitteln ausgestattete Zufuhr-Fördereinrichtung 1. In vergleichbarer Weise erfolgt die Entnahme bereits bedruckter Hohlkörper 4 durch die Abfuhr-Fördereinrichtung 2.

Zur Fixierung des auf einem Aufnahmeabschnitt 15 sitzenden Hohlkörpers 4 können einer jeweiligen Aufnahmespindel 8 geeignete Haltemittel 16 zugeordnet sein, beispielsweise auf magnetischer Basis oder auf Unterdruckbasis arbeitende Haltemittel 16. Letzteres ist beim Ausführungsbeispiel der Fall, wo die Aufnahmespindel 8 einen stirnseitig ausmündenden Unterdruckkanal besitzt, der an eine nicht näher dargestellte Unterdruckquelle angeschlossen ist, um den aufgesteckten Hohlkörper 4 durch Vakuum festzuhalten.

In bezüglich der Drehachse 5 rechtwinkeliger Richtung versetzt, befindet sich in der Nachbarschaft des Spindeltellers 3 eine ebenfalls motorisch rotationsangetriebene Dekorationstrommel 17. Ihre Drehachse 18 verläuft parallel und mit Abstand zur Drehachse 5 des Spindeltellers 3, wobei die Anordnung so getroffen ist, daß sich die Dekorationstrommel 17 und der Spindelteller 3 peripher ein Stück weit seitlich überlappen. Auf diese Weise wird erreicht, daß umfangsseitig an der Mantelfläche der Dekorationstrommel 17 angeordnete Dekorationsflächen 19 - beim Ausführungsbeispiel von Druckflächen gebildet - auf gleicher axialer Höhe wie die Aufnahmeabschnitte 15 der Aufnahmespindeln 8 zu liegen kommen. Die durch Pfeil angedeutete Drehrichtung 6' der Dekorationstrommel ist derjenigen (6) des Spindeltellers 3 entgegengesetzt.

Im Betrieb der Maschine durchlaufen die Dekorationsflächen 19 eine durch die Rotation der Dekorationstrommel 17 bedingte kreisförmige erste Bahnkurve 20. In einer dem Übergangsbereich zwischen dem Spindelteller 3 und der Dekorationstrommel 17 zugeordneten Dekorationszone 21 - auf diese konzentrieren sich die Abbildungen der Figuren 3 bis 7 - laufen die Dekorationsflächen 19 am Außenumfang 24 des jeweils gleichzeitig die Dekorationszone 21 durchlaufenden Hohlkörper 4 ab und nehmen an diesem die gewünschte Dekorierung vor, beim Ausführungsbeispiel einen Aufdruck.

Die einzelnen Dekorationsflächen 19 werden von einer am Umfang der Dekorationstrommel 17 angeordneten Auftragseinrichtung 25 mit dem Dekorationsmaterial versehen, wobei die Auftragseinrichtung 25 beim Ausführungsbeispiel ein Farbwerk ist und das Dekorationsmaterial aus Druckfarbe besteht. Letztere wird dann in der Dekorationszone 21 auf den Außenumfang der kreiszylindrischen Hohlkörper 4 aufgedruckt.

Anstelle mehrerer, segmentartig über den Trommelumfang verteilter Dekorationsflächen 19 könnte auch eine einzige, ununterbrochen umlaufende Dekorationsfläche vorgesehen sein.

Die Maschine ist für kontinuierlichen Dekorationsvorgang ausgelegt, wobei sowohl die Dekorationstrommel 17 als auch der Spindelteller 3 ständig rotieren. Dabei durchlaufen die radial nach außen orientierten Abschnitte 26 der auf die Aufnahmespindeln 8 aufgesteckten Hohlkörper 4 eine zweite Bahnkurve 27. Ohne besondere Maßnahmen hätte diese zweite Bahnkurve 27 beim Durchlaufen der Dekorationszone 21 wie die erste Bahnkurve 20 einen kreisförmigen Verlauf, jedoch mit entgegengesetzter Krümmung. Damit jedoch zur Durchführung eines kontinuierlichen Dekorationsvorganges über eine längere Wegstrecke hinweg ein Berührkontakt zwischen dem Außenumfang 24 der Hohlkörper 4 und den Dekorationsflächen 19 möglich ist, ist die Anordnung so getroffen, daß sich die beiden Bahnkurven 20, 27 bei kreisförmigem Verlauf überschneiden würden, wobei Bahnkorrekturmittel 28 vorhanden sind, die dafür sorgen, daß der Verlauf der zweiten Bahnkurve 27 beim Passieren der Dekorationszone 21 mit dem Verlauf der ersten Bahnkurve 20 übereinstimmt.

Die Bahnkorrektur wird dadurch erreicht, daß die Spindeleinheiten 7 bei mit gleichzeitigem Dekorationsvorgang erfolgendem Durchlaufen der Dekorationszone 21 zu einer durch Doppelpfeil markierten Nachführbewegung 29 angetrieben werden, die quer und insbesondere rechtwinkelig zur Drehachse 5 des Spindeltellers 3 gerichtet ist, so daß die betreffende Aufnahmespindel 8, und mit ihr der daran fixierte Hohlkörper 4, eine der Umlaufbewegung um die Drehachse 5 überlagerte Radialbewegung bezüglich dieser Drehachse 5 ausführen, und zwar derart, daß praktisch die Krümmung der ersten Bahnkurve 20 nachgefahren wird.

Aufgrund der leichtgängigen Drehlagerung der Aufnahmespindeln 8 können die Hohlkörper 4 dabei an der Dekorationsfläche 9 abrollen. Es ist ferner möglich, den Aufnahmespindeln 8 wie beim Ausführungsbeispiel Drehantriebsmittel 31 zuzuordnen, durch die aktiv eine Rotation um die Spindelachse 11 erzwungen werden kann, zumindest während des Hindurchlaufens durch die Dekorationszone 21.

Um die Nachführbewegung 29 zu ermöglichen, sind die Spindeleinheiten 7 etwa auf Höhe der Spindelachse 11 in Richtung der Nachführbewegung 9 verschiebbar geführt. Die hierzu vorgesehenen Führungsmittel 32 enthalten beim Ausführungsbeispiel pro Spindeleinheit 7 zwei in der Rotationsrichtung 6 des Spindeltellers 3 zueinander beabstandete und dabei den Spindelträger 10 auf entgegengesetzten Seiten flankierende Lagerungseinheiten 33, die am Grundkörper 9 des Spindeltellers 3 festgelegt sind. Diese definieren an den einander zugewandten Seiten radial verlaufende Führungsflächen, an denen der zwischengefügte Spindelträger 10 bezüglich der Drehachse 5 radial verschiebbar anliegt.

Zugunsten einer kompakten Bauweise sind die Lagerungseinheiten 33 beim Ausführungsbeispiel jeweils gleichzeitig auf entgegengesetzten Seiten mit Führungsflächen versehen, so daß sie zur gleichzeitigen Führung zweier benachbarter Spindelträger 10 dienen können. Die Anordnung ist so getroffen, daß Spindelträger 10 und Lagerungseinheiten 33 in der Drehrichtung 6 abwechselnd angeordnet sind.

Die Bahnkorrekturmittel 28 enthalten für jede Spindeleinheit 7 eine auf deren der Drehachse 5 des Spindeltellers 3 zugewandten Innenseite plazierte Schwenkwelle 34. Bezogen auf die Drehachse 5 liegt sie bevorzugt mit Abstand radial innerhalb des zugeordneten Spindelträgers 10, wobei sie parallel zur zugeordneten Aufnahmespindel 8 verläuft und um ihre Längsachse 35 bezüglich dem Grundkörper 9 des Spindeltellers 3 drehbar ist.

Mit radialem Abstand "a" zu der Längsachse 35 ist an der Schwenkwelle 34 eine Pleueleinrichtung 36 angelenkt, die beim Ausführungsbeispiel aus zwei eigenständigen Pleueleinheiten 37a, 37b besteht. Jede dieser Pleueleinheiten 37a, 37b verfügt über einen Pleuelarm 38a, 38b, der einenends mit dem schon erwähnten radialen Abstand "a" an einer Anlenkstelle 43 gelenkig mit der Schwenkwelle 34 verbunden ist. Die jeweilige Anlenkstelle 43 kann durch eine Bolzenlagerung definiert werden, wobei die Gelenkachse 44 parallel zur Längsachse 35 der Schwenkwelle 34 verläuft.

Um die Abbildung übersichtlicher zu gestalten, ist der Bereich der Anlenkstellen 43 in Figur 2 übertrieben auseinandergezogen dargestellt. In der Praxis wird der radiale Abstand "a" regelmäßig relativ gering ausfallen, wie dies die Figur 3 illustriert, wobei die Anlenkstelle 43 durchaus auch zumindest partiell radial innerhalb des Außenumfanges der Schwenkwelle 34 liegen kann.

An dem der Anlenkstelle 43 entgegengesetzten Ende ist jeder Pleuelarm 38 an der Spindeleinheit 7, relativ zu dieser schwenkbeweglich, gelagert. Die dabei definierte Schwenkachse 44 könnte prinzipiell parallel und beabstandet zur Spindelachse 11 verlaufen und sich beispielsweise auf der der Schwenkwelle 34 zugewandten Innenseite der Aufnahmespindel 8 befinden. Um besonders kompakte Abmessungen zu erzielen, ist die Anordnung beim Ausführungsbeispiel jedoch so getroffen, daß die Schwenkachse 44 mit der Längsachse der Spindeleinheit 7 bzw. mit der Spindelachse 11 zusammenfällt. Dies wird vorzugsweise dadurch realisiert, daß jede Pleueleinheit 37a, 37b am äußeren Ende ihres Pleuelarmes 38a, 38b einen den Spindelträger 10 koaxial umschließenden Lagerring 45 besitzt. Dieser hat eine kreisförmige Innenkontur, wobei die Außenfläche des Spindelträgers 10 im zugeordneten Bereich ebenfalls kreisförmig konturiert ist. Die Auslegung ist so getroffen, daß jede Pleueleinheit 37a, 37b relativ zur Spindelachse 11 verschwenkbar ist, wobei sich der Lagerring 45 um den lediglich in Richtung der Nachführbewegung 29 verstellbaren Spindelträger 10 dreht.

Die beiden Pleueleinheiten 37a, 37b bzw. deren Pleuelarme 38a, 38b sind in der Achsrichtung der Schwenkwelle 34 zweckmäßigerweise so beabstandet zueinander angeordnet, daß sie am vorderen und rückwärtigen Endbereich des Spindelträgers 10 angreifen. Dadurch werden die Spindeleinheiten 7 sehr formstabil gegenüber der Schwenkwelle 34 abgestützt.

Von der Schwenkwelle 34 ragt radial ein Tragarm 46 weg, der drehfest mit der Schwenkwelle 34 verbunden ist. Er befindet sich zweckmäßigerweise an einem axialen Endbereich der Schwenkwelle 34, und dabei insbesondere an deren rückseitigem Ende, das der von der Dekorationszone 21 abgewandten Rückseite des Grundkörpers 9 des Spindeltellers 3 zugeordnet ist.

An diesem Tragarm 26 sind, mit einem radialen Abstand "b" zur Längsachse 35 der Schwenkwelle 34, Kurvenfolgemittel 47 angeordnet, die vorzugsweise von Wälz- bzw. Rollkörpern gebildet sind, welche am Tragarm 46 mit zur Achsrichtung der Schwenkwelle 34 paralleler Drehachse drehbar gelagert sind.

Die Kurvenfolgemittel 47 wirken mit einer beim Ausführungsbeispiel von einer Steuernut gebildeten ortsfesten Steuerkurve 48 zusammen, die an einem geeigneten Steuerkurventräger 49 vorgesehen ist, welcher beim Ausführungsbeispiel der Rückseite des Grundkörpers 9 beabstandet gegenüberliegt. Bei der Rotation des Spindeltellers 3 laufen die den einzelnen Schwenkwellen 34 zugeordneten Kurvenfolgemittel 47 an der Steuerkurve 48 entlang, die im Bereich der Dekorationszone 21 einen von der Kreisform abweichenden, zur Drehachse 5 hin ausgeknickten Verlauf 50 hat.

Der ausgeknickte Verlauf 50 ist auf die Krümmung der ersten Bahnkurve 20 abgestimmt. Solange sich bei der Rotation des Spindeltellers 3 die Kurvenfolgemittel 47 in dem kreisförmig gekrümmten Bereich der Steuerkurve 48 befinden, bleibt die Radialposition der Spindeleinheiten 7 bezüglich dem Grundkörper 9 konstant. Diese Betriebsphase ist in Figur 4 angedeutet. Sobald jedoch die Kurvenfolgemittel 47 in den Steuerkurvenabschnitt mit ausgeknicktem Verlauf 50 eintreten, werden sie dem Kurvenverlauf entsprechend radial verlagert, was aufgrund des radialen Abstandes "b" zur Längsachse der Schwenkwelle 34 ein Verschwenken derselben um die besagte Längsachse 35 zur Folge hat. Die daraus resultierende Drehposition der Schwenkwelle 34 ist in Figur 5 gezeigt, wo durch Pfeil 53 auch die Schwenkrichtung angedeutet ist.

Die Drehbewegung der Schwenkwelle 34 hat zur Folge, daß die Anlenkstellen 43 für die Pleuelarme 38a, 38b ebenfalls verschwenkt und radial nach innen in Richtung zur Drehachse 5 des Spindeltellers verlagert werden. Dementsprechend werden die Pleuelarme 38a, 38b und mit diesen die mit ihnen verbundene Spindeleinheit 7 gemäß Pfeil 54 in Figur 5 nach radial innen verlagert.

Dem ausgeknickten Verlauf 50 entsprechend wird jede Spindeleinheit 7 beim Durchlaufen der Dekorationszone 21 von der Pleueleinrichtung 36 zunächst nach innen gezogen und anschließend wieder nach außen gedrückt, so daß der der Dekorationszone 21 zugeordnete Bahnabschnitt 55 der zweiten Bahnkurve 27 einen mit der ersten Bahnkurve 20 übereinstimmenden Verlauf hat.

Während eines Dekorationsvorganges werden in die Aufnahmespindeln 8 bzw. die Spindeleinheiten 7 hohe Kräfte eingeleitet, die die Spindeleinheiten 7 in der Pfeilrichtung 54 beaufschlagen. Diese Kräfte bewirken über die kniegelenkartige Verbindung zwischen Pleueleinrichtung 36 und Schwenkwelle 34 an letzterer ein Drehmoment, das schließlich auch auf den Kontaktbereich zwischen den Kurvenfolgemitteln 47 und der Steuerkurve 48 übertragen wird. Da jedoch der radiale Abstand "a" wesentlich kleiner gewählt ist als der radiale Abstand "b", ergibt sich ein günstiges Hebelverhältnis, aus dem nurmehr geringe Anpreßkräfte zwischen den Kurvenfolgemitteln 47 und der Steuerkurve 48 resultieren. Dadurch ist der Verschleiß stark reduziert. Außerdem ergibt sich durch die Parallelanordnung der beiden Pleueleinheiten 37a, 37b in Verbindung mit dem Spindelträger 10 und der Schwenkwelle 34 eine rahmenähnliche Konstruktion, die eine sehr formstabile und führungsgenaue Lagerung gewährleistet.

Zusätzlich zu den Bahnkorrekturmitteln 28 verfügt die Maschine vorzugsweise zusätzlich über Abrückungsmittel 56, die in der Lage sind, jede einzelne Spindeleinheit 7 und somit die zu dieser gehörende Aufnahmespindel 8 individuell vorübergehend aus ihrer Grundstellung in eine aus Figuren 6 und 7 hervorgehende abgerückte Stellung zu verlagern. Dabei ist unter Grundstellung diejenige Stellung der Spindeleinheiten 7 zu verstehen, die diese beim Durchlaufen der zweiten Bahnkurve 27 einnehmen. Die abgerückte Stellung zeichnet sich dadurch aus, daß die Spindeleinheiten 7 bezüglich der zweiten Bahnkurve 27 in Richtung zur Drehachse 5 des Spindeltellers 3 radial verlagert sind, so daß die radial nach außen orientierten Abschnitte 26 der aufgesteckten Hohlkörper 4, sofern vorhanden, eine modifizierte zweite Bahnkurve 57 durchlaufen, die zum eigentlichen Verlauf der zweiten Bahnkurve 27 und somit auch zu ersten Bahnkurve 20 um ein vorgegebenes Maß "c" beabstandet ist. Allerdings wird dieser Abrückungsvorgang normalerweise nur dann durchgeführt, wenn eine Aufnahmespindel 8 nicht oder inkorrekt mit einem Hohlkörper 4 bestückt ist. Zur Erfassung des Bestückungszustandes sind Sensormittel 58 vorgesehen, beispielsweise induktive Näherungssensoren, welche den Abrückungsvorgang auslösen, wenn aufgrund des ermittelten Zustandes kein Dekorationsvorgang hinsichtlich der betreffenden Spindeleinheit 7 ausgeführt werden soll. Die Aufnahmespindel 8 wird dann soweit von der Dekorationstrommel 17 abgerückt, daß ein Kontakt mit den Dekorationsflächen 19 ausgeschlossen ist und die Aufnahmespindel 8 nicht verschmutzt wird.

Die Sensormittel 58 befinden sich zweckmäßigerweise an einer Stelle, die der Dekorationszone 21 entgegen der Drehrichtung 6 ein Stück weit vorgelagert ist und dort im Bereich neben der zweiten Bahnkurve 27 liegt. Somit bleibt ausreichend Zeit, um exakt die gewünschte Spindeleinheit 7 beim Durchlaufen der Dekorationszone 21 zielgerichtet abzurücken. Hat die betreffende Spindeleinheit 7 die Dekorationszone 21 passiert, kann sie durch entgegengesetzten Bewegungsablauf wieder in die Grundstellung eingerückt werden.

Beim Ausführungsbeispiel ist von Vorteil, daß die von den Abrückungsmitteln 56 erzeugte Abrückungsbewegung von den Spindeleinheiten 7 jeweils als ganzes ausgeführt wird. Dadurch können zur Erzeugung des Bewegungsablaufes Bestandteile der Bahnkorrekturmittel 28 herangezogen werden, was eine Einsparung von Bauvolumen und Kosten bewirkt.

So wird die Abrückungsbewegung der Spindeleinheiten 7 beim Ausführungsbeispiel durch eine radiale Verlagerung der Schwenkwelle 34 hervorgerufen. Die Abrückungsbewegung wird dabei der für die Bahnkorrektur verantwortlichen Drehbewegung der Schwenkwelle 34 überlagert.

Konkret enthalten die Abrückungsmittel 56 beim Ausführungsbeispiel ein die Schwenkwelle 34 hohlwellenartig zumindest teilweise und vorzugsweise vollständig umschließendes Abrükkungsteil 59. Jeder Spindeleinheit 7 ist ein solches Abrükkungsteil 59 zugeordnet, das am Grundkörper 9 des Spindeltellers 3 drehbar gelagert ist, wobei die Drehachse 62 mit seiner Längsachse zusammenfällt und sich parallel zur Längsachse 35 der Schwenkwelle 34 erstreckt. Letztere ist nun in dem Abrückungsteil 59 drehgelagert, so daß ihre Drehlagerung bezüglich des Grundkörpers 9 mittelbar unter Zwischenschaltung des Abrückungsteils 59 erfolgt. Dabei ist die Schwenkwelle 34 exzentrisch am Abrückungsteil 59 drehgelagert, so daß ihre Längsachse 35 mit Abstand parallel zur Drehachse 62 des Abrückungsteils 58 verläuft.

Die oben in Verbindung mit der Bahnkorrektur erläuterte Drehbewegung der Schwenkwelle 34 findet somit relativ zu dem am Grundkörper 9 gelagerten Abrückungsteil 59 statt.

Die Abrückungsmittel 56 enthalten desweiteren Betätigungsmittel 63, die ein Verdrehen des Abrückungsteils 59 um seine Drehachse 62 relativ zum Grundkörper 9 des Spindeltellers 3 und zur zugeordneten Schwenkwelle 34 hervorrufen können. Dabei kann das Abrückungsteil 59 wahlweise in einer von zwei Drehstellungen positioniert werden, die als Abrück-Drehstellung 64 und als Einrück-Drehstellung 65 bezeichnet seien und aus Figuren 6 und 7 hervorgehen. Bedingt durch die exzentrische Lagerung der Schwenkwelle 34 am Abrückungsteil 59, nimmt die Schwenkwelle 34 in den beiden Drehstellungen 64, 65 des Abrückungsteils 59 unterschiedliche Radialpositionen bezüglich der Drehachse 5 ein. In der Einrück-Drehstellung 65 hat sie ihre Normalposition, in der Abrück-Drehstellung 64 ist sie näher zur Drehachse 5 verlagert, und mit ihr die über die Pleueleinrichtung 56 angelenkte Spindeleinheit 7.

Die Betätigungsmittel 63 beinhalten einen durch die Sensormittel 58 gesteuert umschaltbaren Auslöser 66. Er kann mit einem drehfest mit dem Abrückungsteil 59 verbundenen, zugleich aber mit radialem Abstand zu dessen Drehachse 62 angeordneten ersten Anschlag 67 zusammenarbeiten. In der in Figuren 5 und 6 mit gestrichelten Linien dargestellten unwirksamen Stellung 68 des Auslösers 66, der ortsfest und dabei vorzugsweise am Steuerkurventräger 49 angeordnet ist, kann der Spindelteller 3 bei in Einrück-Drehstellung 65 befindlichem Abrückungsteil 59 rotieren, ohne daß der Auslöser 66 auf den ersten Anschlag 67 einwirken würde. Die Bewegungsbahn des ersten Anschlages 67 läuft an dem die unwirksame Stellung 68 einnehmenden Auslöser 66 vorbei.

Veranlaßt durch die Sensormittel 58 kann der Auslöser 66 jedoch in eine in der Zeichnung in durchgezogenen Linien abgebildete wirksame Stellung 69 bewegt werden, insbesondere durch eine Schwenkbewegung, in der er in die Bewegungsbahn des ersten Anschlages 67 ragt, wenn das zugeordnete Abrükkungsteil 59 die Einrück-Drehstellung 65 einnimmt. Somit trifft der erste Anschlag 67 auf den Auslöser 66 auf und wird in die Abrück-Drehstellung 64 verdreht, die aus Figuren 6 und 7 hervorgeht.

Die damit verbundene abgerückte Stellung der zugeordneten Spindeleinheit 7 wird beibehalten, bis nach dem Durchlaufen der Dekorationszone 21 ein ebenfalls zu den Betätigungsmitteln 63 zählender Rücksteller 72 wirksam wird. Dieser ragt bei die Abrück-Drehstellung 64 einnehmendem Abrückungsteil 59 in die Bewegungsbahn eines zweiten Anschlages 73, der wie der erste Anschlag 67 mit radialem Abstand zur Drehachse des Abrückungsteils 59 angeordnet ist. Als Folge wird das Abrükkungsteil 59 wieder in die Einrück-Drehstellung 65 zurückgedreht.

Die Figuren 6 und 7 zeigen die abgerückte Stellung einer Spindeleinheit 7 mit in Abrück-Drehstellung 64 befindlichem Abrückungsteil 59. Dabei ist in Figur 7 eine Phase dargestellt, bei der die Dekorationszone 21 gerade verlassen wird und der zweite Anschlag 73 gerade im Begriff ist, auf den vorgeordneten Rücksteller 72 aufzulaufen. Letzterer ist ebenfalls ortsfest angeordnet und befindet sich insbesondere am Steuerkurventräger 49, wobei er eine unveränderliche Position einnehmen kann.

Die beiden Drehstellungen 64, 65 des Abrückungsteils 59 werden zweckmäßigerweise durch Federmittel 74 lösbar fixiert. Diese Federmittel 74 greifen einerseits mit radialem Abstand zur Drehachse 62 am Abrückungsteil 59 an (Angriffsstelle 75), und stützen sich andernends an einer Lagerstelle 76 am Grundkörper 9 ab. Dabei liegt die Angriffsstelle 75 in den beiden Drehstellungen 64, 65 auf entgegengesetzten Seiten einer die Lagerstelle 76 und die Drehachse 62 des Abrückungsteils 59 verbindenden gedachten Linie 77. Dies hat einen Schnappeffekt zur Folge, wobei das Abrückungsteil 59 in beiden Drehstellungen 64, 65 durch Federkraft gehalten wird, unter Überwindung der Federkraft jedoch drehbar ist, wobei die Federmittel 74 um die Lagerstelle 76 verschwenkt werden.

## Patentansprüche

1. Maschine zum Bedrucken oder sonstigen Dekorieren von Hohlkörpern wie Hülsen, Tuben, Dosen,
- mit einer rotationsangetriebenen Dekorationstrommel (17), die peripher mit einer oder mehreren Dekorationsflä-chen (19) versehen ist, welche bei der Rotation der Dekorationstrommel (17) eine kreisförmige erste Bahnkurve (20) durchlaufen,
- mit einem hinsichtlich seiner Drehachse (5) quer zu derjenigen der Dekorationstrommel (17) versetzt angeordneten ro-tationsangetriebenen Spindelteller (3), der in seiner Rotationsrichtung (6) mit Abstand aufeinanderfolgend angeordneten Spindeleinheiten (7) trägt, die jeweils mit einer Aufnahmespindel (8) ausgestattet sind, auf die jeweils ein zu dekorierender Hohlkörper (4) aufsteckbar ist, wobei die ra-dial nach außen orientierten Abschnitte (26) der aufgesteckten Hohlkörper (4) bei der Rotation des Spindeltellers (3) eine zweite Bahnkurve (27) durchlaufen,
- und mit Bahnkorrekturmitteln (28), die dafür sorgen, dass die Spindeleinheiten (7) bei mit gleichzeitigem Dekorationsvorgang erfolgendem Durchlaufen einer dem Umfangsbereich der Dekorationstrommel (17) zugeordneten Dekorationszone (21) durch eine quer zur Drehachse (5) des Spindeltellers (3) gerichtete Nachführbewegung (29) so verlagert werden, dass die zweite Bahnkurve (27) mit der ersten Bahnkurve (20) zusammenfällt, wobei die Spindeleinheiten (7) jeweils an am Spindelteller (3) vorgesehenen Führungsmitteln (32) in der Richtung der Nachführbewegung (29) verschiebbar geführt sind und mit Kurvenfolgemitteln (47) in Verbindung stehen, die bei der Rotation des Spindeltellers (3) an einer die Nachführbewegung (29) hervorrufenden Steuerkurve (48) entlang laufen, **dadurch gekennzeichnet, dass** die Bahnkorrekturmittel (28) auf der der Drehachse (5) des Spindeltellers (3) zugewandten Innenseite einer jeweiligen Spindeleinheit (7) mit Abstand zu dieser eine zur zugeordneten Aufnahmespindel (8) parallele und bezüglich ihrer Längsachse (35) drehbar gelagerte Schwenkwelle (34) aufweisen, die mit radialem Abstand ("b") zu ihrer Längsachse (35) die Kurvenfolgemittel (47) trägt und an der, ebenfalls mit radialem Abstand ("a") zu ihrer Längsachse (35), eine andererseits an der Spindeleinheit (7) angreifende Pleueleinrichtung (36) angelenkt ist, wobei eine durch die Kurvenfolgemittel (47) verursachte Drehbewegung der Schwenkwelle (34) über die zwischengeschaltete Pleueleinrichtung (36) die für die Bahnkorrektur verantwortliche Nachführbewegung (29) der betreffenden Spindeleinheit (7) hervorruft.

2. Maschine nach Anspruch 1, **dadurch gekennzeichnet, daß** jede Spindeleinheit (7) über einen die zugeordnete Aufnahmespindel (8) tragenden Spindelträger (10) verfügt, über den sie am Spindelteller (3) gelagert ist.

3. Maschine nach Anspruch 2, **dadurch gekennzeichnet, daß** die Aufnahmespindeln (8) am zugehörigen Spindelträger (10) drehbar gelagert sind.

4. Maschine nach Anspruch 3, **dadurch gekennzeichnet, daß** jede Aufnahmespindel (8) mit Drehantriebsmitteln (31) zur Erzeugung einer erzwungenen Drehbewegung um ihre Längsachse (11) zumindest beim Durchlaufen der Dekorationszone (21) versehen ist.

5. Maschine nach einem der Ansprüche 1 bis 4, **dadurch gekennzeichnet, daß** die Pleueleinrichtungen (36) jeweils zumindest zwei sich zwischen der Spindeleinheit (7) und der Schwenkwelle (34) erstreckende Pleuelarme (38a, 38b) enthalten, die in Achsrichtung der Schwenkwelle (34) zueinander beabstandet sind.

6. Maschine nach Anspruch 5, **dadurch gekennzeichnet, daß** zwei Pleuelarme (38a, 38b) vorgesehen sind, die am vorderen und rückwärtigen Endbereich eines die Aufnahmespindel (8) tragenden Spindelträgers (10) angreifen, an dessen Vorderseite die Aufnahmespindel (8) mit einem zur Hohlkörperaufnahme dienenden Aufnahmeabschnitt (15) herausragt.

7. Maschine nach Anspruch 5 oder 6, **dadurch gekennzeichnet, daß** die Pleuelarme (38a, 38b) jeweils Bestandteil einer eigenständigen, jeweils an der Spindeleinheit (7) und an der Schwenkwelle (34) angreifenden Pleueleinheit (37a, 37b) sind.

8. Maschine nach einem der Ansprüche 1 bis 7, **dadurch gekennzeichnet, daß** die Pleueleinrichtungen (36) an der jeweils zugeordneten Spindeleinheit (7) relativ zu dieser schwenkbeweglich angreifen, wobei die Schwenkachse (44) zur Längsachse (11) der Spindeleinheit (7) parallel verläuft oder mit dieser zusammenfällt.

9. Maschine nach Anspruch 8, **dadurch gekennzeichnet, daß** die Pleueleinrichtungen (36) die zugeordnete Spindeleinheit (7) im Bereich eines die Aufnahmespindel (8) tragenden Spindelträgers (10) schwenkbeweglich umschließen.

10. Maschine nach einem der Ansprüche 1 bis 9 **dadurch gekennzeichnet, daß** die Spindeleinheiten (7) etwa auf Höhe der Längsachse (11) ihrer Aufnahmespindel (8) in Richtung der Nachführbewegung (29) verschiebbar geführt sind.

11. Maschine nach Anspruch 10, **dadurch gekennzeichnet, daß** jede Spindeleinheit (7) im Bereich eines die Aufnahmespindel (8) tragenden Spindelträgers (10) in der Rotationsrichtung (6) des Spindeltellers (3) beidseits von am Spindelteller (3) fixierten Lagerungseinheiten (33) flankiert ist, die für die in Richtung der Nachführbewegung (29) verschiebbare Lagerung der Spindeleinheiten (7) verantwortlich ist.

12. Maschine nach einem der Ansprüche 1 bis 11, **dadurch gekennzeichnet, daß** die vorzugsweise von Rollkörpern gebildeten Kurvenfolgemittel (47) einem axialen Endbereich der Schwenkwelle (34) zugeordnet sind.

13. Maschine nach einem der Ansprüche 1 bis 12, **dadurch gekennzeichnet, daß** die Kurvenfolgemittel (47) an einem radial von der Schwenkwelle (34) wegragenden Tragarm (46) angeordnet sind.

14. Maschine nach einem der Ansprüche 1 bis 13, **dadurch gekennzeichnet, daß** Abrückungsmittel (56) vorgesehen sind, die die Aufnahmespindeln (8) aus ihrer Grundstellung vorübergehend derart radial nach innen in eine abgerückte Stellung verlagern können, **daß** die zweite Bahnkurve (27) beim Durchlaufen der Dekorationszone (21) mit Abstand zur ersten Bahnkurve (20) verläuft.

15. Maschine nach Anspruch 14, **dadurch gekennzeichnet, daß** die von den Abrückungsmitteln (56) erzeugte Abrückungsbewegung von den Spindeleinheiten (7) jeweils als ganzes ausgeführt wird.

16. Maschine nach Anspruch 14 oder 15, **dadurch gekennzeichnet, daß** die Abrückungsbewegung der Aufnahmespindeln (8) durch eine radiale Verlagerung der Schwenkwelle (34) hervorgerufen wird.

17. Maschine nach Anspruch 16, **dadurch gekennzeichnet, daß** die Abrückungsmittel (56) für jede Spindeleinheit (7) ein am Spindelteller (3) um eine zur Längsachse (11) der zugeordneten Aufnahmespindel (8) parallele Drehachse (62) drehbar gelagertes Abrückungsteil (59) enthalten, an dem die zugeordnete Schwenkwelle (34) mit paralleler Drehachse exzentrisch drehgelagert ist, wobei Betätigungsmittel (63) vorhanden sind, die ein Verdrehen des Abrückungsteils (59) relativ zum Spindelteller (3) und zur zugeordneten Schwenkwelle (34) hervorrufen können, um das Abrückungsteil (59) in zwei unterschiedlichen Drehstellungen zu positionieren, in denen die Schwenkwelle (34) unterschiedlich weit von der Drehachse (5) des Spindeltellers (3) beabstandet ist.

18. Maschine nach Anspruch 17, **dadurch gekennzeichnet, daß** das Abrückungsteil (59) hohlwellenartig ausgebildet ist und die Schwenkwelle (34) zumindest teilweise umschließt.

19. Maschine nach Anspruch 17 oder 18, **dadurch gekennzeichnet, daß** das Abrückungsteil (59) in den beiden Drehstellungen durch Federmittel (74) fixiert ist.

20. Maschine nach einem der Ansprüche 17 bis 19, **dadurch gekennzeichnet, daß** die Betätigungsmittel (63) einen vorzugsweise sensorgesteuert zwischen einer unwirksamen Stellung und einer wirksamen Stellung umschaltbaren Auslöser (66) enthalten, der in der wirksamen Stellung in die Bewegungsbahn eines drehfest mit dem Abrückungsteil (59) verbundenen und mit radialem Abstand zu dessen Drehachse (62) angeordneten Anschlages (67) ragt, um beim Auftreffen desselben die Drehstellung des Abrückungsteils (59) zum Zwecke des Verlagerns der zugeordneten Aufnahmespindel (8) in die abgerückte Stellung zu verändern.

21. Maschine nach einem der Ansprüche 17 bis 20, **dadurch gekennzeichnet, daß** die Betätigungsmittel (63) einen Rücksteller (72) enthalten, der bei abgerückter Stellung einer Aufnahmespindel (8) in die Bewegungsbahn eines drehfest mit dem Abrückungsteil (59) verbundenen und mit radialem Abstand zu dessen Drehachse (62) angeordneten Anschlages (73) ragt, um beim Auftreffen desselben die Drehstellung des Abrückungsteils (59) zum Zwecke des Zurückverlagerns der zugeordneten Aufnahmespindel (8) in die Grundstellung zu verändern.

## Claims

1. Machine for printing on or otherwise decorating hollow bodies, such as sleeves, tubes, tins
- with a decorating drum (17) driven to rotate and provided on the periphery with one or more decorating surfaces (19) which pass through a circular first path curve (20) during rotation of the decorating drum (17),
- with a spindle plate (3) driven to rotate and offset in respect of its axis of rotation (5) at right-angles to that of the decorating drum (17), and supporting in its direction of rotation (6), consecutively spaced spindle units (7), each equipped with a mounting spindle (8) on each of which a hollow body (4) to be decorated is mounted, wherein the radially outwards oriented sections (26) of the mounted hollow bodies (4) pass through a second path curve (27) as the spindle plate (3) rotates,
- and with path correction means (28) which ensure that the spindle units (7), on passing through a decoration zone (21) assigned to the peripheral area of the decorating drum (17) with simultaneous decoration process, are so shifted by a tracking movement (29) aligned at right-angles to the axis of rotation (5) of the spindle plate (3), that the second path curve (27) coincides with the first path curve (20), wherein the spindle units (7) are each guided on guide means (32) provided on the spindle plate (3) so as to move in the direction of the tracking movement (29) and are linked to curve tracking means (47) which, during rotation of the spindle plate (3), run along a control curve (48) generating the tracking movement (29), **characterised in that** the path correction means (28) have on the inside of each spindle unit (7) facing the axis of rotation (5) of the spindle plate (3) and with clearance from the spindle unit, a pivoting shaft (34) which is parallel to the assigned mounting spindle (8) and mounted rotatably with reference to its longitudinal axis (35), and which carries the curve tracking means (47) with radial clearance ("b") from its longitudinal axis (35) and to which, similarly with radial clearance ("a") from its longitudinal axis (35), there is hinged a connecting rod device (36) acting at the other end on the spindle unit (7), wherein a rotary movement of the pivoting shaft (34) caused by the curve tracking means (47) generates, via the interconnected connecting rod device (36), the tracking movement (29) of the spindle unit (7) concerned which is responsible for the path correction.

2. Machine according to claim 1, **characterised in that** each spindle unit (7) has a spindle carrier (10) which carries the assigned mounting spindle (8), and by which it is mounted on the spindle plate (3).

3. Machine according to claim 2, **characterised in that** the mounting spindles (8) are mounted rotatably on the associated spindle carrier (10).

4. Machine according to claim 3, **characterised in that** each mounting spindle (8) is provided with rotary drive means (31) to generate a forced rotation movement around its longitudinal axis (11), at least when passing through the decoration zone (21).

5. Machine according to any of claims 1 to 4, **characterised in that** the connecting rod devices (36) contain in each case at least two connecting rod arms (38a, 38b) extending between the spindle unit (7) and the pivoting shaft (34), and spaced apart in the axial direction of the pivoting shaft (34).

6. Machine according to claim 5, **characterised in that** there are provided two connecting rod arms (38a, 38b) which act on the front and rear end sections of a spindle carrier (10) bearing the mounting spindle (8) and on the front side of which the mounting spindle (8) extends outwards with a mounting section (15) used for the mounting of hollow bodies.

7. Machine according to claim 5 or 6, **characterised in that** the connecting rod arms (38a, 38b) are each part of an independent connecting rod unit (37a, 37b), each acting on the spindle unit (7) and the pivoting shaft (34).

8. Machine according to any of claims 1 to 7, **characterised in that** the connecting rod devices (36) act on the respectively assigned spindle unit (7) with a pivoting facility relative to the latter, wherein the pivot axis (44) runs parallel to or coincides with the longitudinal axis (11) of the spindle unit (7).

9. Machine according to claim 8, **characterised in that** the connecting rod devices (36) enclose the assigned spindle unit (7) in the area of a spindle carrier (10) bearing the mounting spindle (8), with a pivoting facility.

10. Machine according to any of claims 1 to 9, **characterised in that** the spindle units (7) are guided, at roughly the height of the longitudinal axis (11) of their mounting spindles (8), so as to be capable of sliding in the direction of the tracking movement (29).

11. Machine according to claim 10, **characterised in that** each spindle unit (7) is flanked on either side, in the area of a spindle carrier (10) bearing the mounting spindle (8) and in the direction of rotation (6) of the spindle plate (3), by bearing units (33) fixed to the spindle plate (3), which are responsible for the support of the spindle units (7) with the facility to slide in the direction of the tracking movement (29).

12. Machine according to any of claims 1 to 11, **characterised in that** the curve tracking means (47), preferably formed by roller elements, are assigned to an axial end section of the pivoting shaft (34).

13. Machine according to any of claims of claims 1 to 12, **characterised in that** the curve tracking means (47) are located on a support arm (46) extending radially away from the pivoting shaft (34).

14. Machine according to any of claims. 1 to 13, **characterised in that** withdrawal means (56) are provided which are able to shift the mounting spindles (8) temporarily from their basic position radially inwards into a withdrawn position in such a way that the second path curve (27), on passing through the decoration zone (21), runs at a distance from the first path curve (20).

15. Machine according to claim 14, **characterised in that** the withdrawal movement generated by the withdrawal means (56) is performed by the spindle units (7) in each case in its entirety.

16. Machine according to claim 14 or 15, **characterised in that** the withdrawal movement of the mounting spindles (8) is generated by a radial displacement of the pivoting shaft (34).

17. Machine according to claim 16, **characterised in that** the withdrawal means (56) for each spindle unit (7) contain on the spindle plate (3) a withdrawal section (59), mounted so as to be capable of rotating around an axis of rotation (62) parallel to the longitudinal axis (11) of the assigned mounting spindle (8), on which the assigned pivoting shaft (34) is eccentrically rotatably mounted with a parallel axis of rotation, wherein there are provided actuating means (63) which can generate a rotation of the withdrawal section (59) relative to the spindle plate (3) and to the assigned pivoting shaft (34) in order to position the withdrawal section (59) in two different rotary positions in which the pivoting shaft (34) is at a different distance from the axis of rotation (5) of the spindle plate (3).

18. Machine according to claim 17, **characterised in that** the withdrawal section (59) is in the form of a hollow shaft and at least partially encompasses the pivoting shaft (34).

19. Machine according to claim 17 or 18, **characterised in that** the withdrawal section (59) is fixed in the two rotary positions by spring means (74).

20. Machine according to any of claims 17 to 19, **characterised in that** the actuating means (63) contain a tripping device (66), preferably sensor-controlled, switchable between an inoperative position and an operative position and which, in the operative position, extends into the movement path of a stop (67), connected non-rotatably to the withdrawal section (59) and arranged with radial clearance from its axis of rotation (62) so that, on hitting the stop, the rotary position of the withdrawal section (59) is changed for the purpose of displacing the assigned mounting spindle (8) into the withdrawn position.

21. Machine according to any of claims 17 to 20, **characterised in that** the actuating means (63) contain a resetting device (72) which, in the withdrawn position of an mounting spindle (8), extends into the movement path of a stop (73), connected non-rotatably to the withdrawal section (59) and arranged with radial clearance from its axis of rotation (62) so that, on hitting the stop, the rotary position of the withdrawal section (59) is changed for the purpose of shifting the assigned mounting spindle (8) back into the original position.

## Revendications

1. Machine pour imprimer ou décorer des corps creux comme des douilles, des tubes, des boîtes
- comprenant un tambour de décoration (17) entraîné par rotation, qui est doté à la périphérie d'une ou de plusieurs surfaces de décoration (19), lesquelles parcourent une première courbe de trajectoire (20) circulaire lors de la rotation du tambour de décoration (17),
- avec un plateau à broche (3) entraîné par rotation, disposé en décalé par rapport à son axe de rotation (5) transversalement à celui du tambour de décoration (17), qui porte dans sa direction de rotation (6) des unités de broche (7) disposées les unes à la suite des autres à distance, qui sont équipées chacune d'une broche de réception (8), sur chacune desquelles un corps creux (4) à décorer peut être emboîté, les parties (26), orientées radialement vers l'extérieur, des corps creux (4) emboîtés parcourant une seconde courbe de trajectoire (27) lors de la rotation du plateau à broche (3),
- et avec des moyens de correction de trajectoire (28), qui garantissent que les unités de broche (7) sont déplacées, dans le cas d'un passage, s'effectuant avec une opération de décoration simultanée, par une zone de décoration (21) attribuée à la zone périphérique du tambour de décoration (17), en raison d'un mouvement d'asservissement (29) orienté transversalement à l'axe de rotation (5) du plateau à broche (3), de telle sorte que la seconde courbe de trajectoire (27) coïncide avec la première courbe de trajectoire (20), les unités de broche (7) étant guidées chacune sur des moyens de guidage (32) prévus sur le plateau à broche (3) de façon coulissante dans la direction du mouvement d'asservissement (29) et sont en liaison avec des moyens de suivi de courbe (47), qui lors de la rotation du plateau à broche (3), longent une came de commande (48) provoquant le mouvement d'asservissement (29), **caractérisée en ce que** les moyens de correction de trajectoire (28) présentent sur le côté intérieur, tourné vers l'axe de rotation (5) du plateau à broche (3), d'une unité de broche respective (7), à distance de celle-ci, un arbre de pivotement (34) parallèle à la broche de réception (8) attribuée et logé de façon rotative par rapport à son axe longitudinal (35), lequel arbre porte les moyens de suivi de courbe (47) à la distance ("b") radiale de son axe longitudinal (35) et sur lequel est articulé, également à la distance ("a") radiale de son axe longitudinal (35), un système de bielle (36) s'appliquant d'autre part sur l'unité de broche (7), un mouvement de rotation, provoqué par les moyens de suivi de courbe (47), de l'arbre de pivotement (34) provoquant par le système de bielle (36) intercalé le mouvement d'asservissement (29), responsable de la correction de trajectoire, de l'unité de broche (7) concernée.

2. Machine selon la revendication 1, **caractérisée en ce que** chaque unité de broche (7) dispose d'un porte-broche (10) portant la broche de réception (8) attribuée, par lequel elle est logée sur le plateau à broche (3).

3. Machine selon la revendication 2, **caractérisée en ce que** les broches de réception (8) sont logées de façon rotative sur le porte-broche (10) spécifique.

4. Machine selon la revendication 3, **caractérisée en ce que** chaque broche de réception (8) est dotée de moyens d'entraînement de rotation (31) pour générer un mouvement de rotation forcé autour de son axe longitudinal (11) au moins lors d'un passage par la zone de décoration (21).

5. Machine selon l'une quelconque des revendications 1 à 4, **caractérisée en ce que** les systèmes de bielle (36) contiennent chacun au moins deux bras de bielle (38a, 38b) s'étendant entre l'unité de broche (7) et l'arbre de pivotement (34), lesquels bras sont espacés l'un de l'autre dans la direction de l'axe de l'arbre de pivotement (34).

6. Machine selon la revendication 5, **caractérisée en ce que** deux bras de bielle (38a, 38b) sont prévus, lesquels s'appliquent sur la zone d'extrémité avant et la zone d'extrémité arrière d'un porte-broche (10) portant la broche de réception (8), sur le côté avant duquel la broche de réception (8) dépasse avec une partie de logement (15), servant au logement de corps creux.

7. Machine selon la revendication 5 ou 6, **caractérisée en ce que** les bras de bielle (38a, 38b) font respectivement partie d'une unité de bielle (37a, 37b) indépendante, s'appliquant respectivement à l'unité de broche (7) et à l'arbre de pivotement (34).

8. Machine selon l'une quelconque des revendications 1 à 7, **caractérisée en ce que** les dispositifs de bielle (36) s'appliquent sur l'unité de broche (7) respectivement attribuée de façon mobile en pivotement par rapport à cette unité, l'axe de pivotement (44) étant agencé parallèlement à l'axe longitudinal (11) de l'unité de broche (7) ou coïncidant avec celui-ci.

9. Machine selon la revendication 8, **caractérisée en ce que** les dispositifs de bielle (36) entourent de façon mobile en pivotement l'unité de broche (7) attribuée dans la zone d'un porte-broche (10) portant la broche de réception (8).

10. Machine selon l'une quelconque des revendications 1 à 9, **caractérisée en ce que** les unités de broche (7) sont guidées à peu près à la hauteur de l'axe longitudinal (11) de leur broche de réception (8) de façon coulissante en direction du mouvement d'asservissement (29).

11. Machine selon la revendication 10, **caractérisée en ce que** chaque unité de broche (7) est flanquée dans la zone d'un porte-broche (10) portant la broche de réception (8) dans le sens de rotation (6) du plateau à broche (3) des deux côtés, d'unités de logement (33) fixées sur le plateau à broche (3), lesquelles sont responsables du logement, coulissant en direction du mouvement d'asservissement (29), des unités de broche (7).

12. Machine selon l'une quelconque des revendications 1 à 11, **caractérisée en ce que** les moyens de suivi de courbe (47) formés de préférence par des corps de roulement sont attribués à une zone d'extrémité axiale de l'arbre de pivotement (34).

13. Machine selon l'une quelconque des revendications 1 à 12, **caractérisée en ce que** les moyens de suivi de courbe (47) sont disposés sur un bras support (46) dépassant radialement à partir de l'arbre de pivotement (34).

14. Machine selon l'une quelconque des revendications 1 à 13, **caractérisée en ce que** des moyens de recul (56) sont prévus, lesquels peuvent déplacer les broches de réception (8) provisoirement à partir de leur position de base radialement vers l'intérieur dans une position reculée, **en ce que** la seconde courbe de trajectoire (27) passe à distance de la première courbe de trajectoire (20) lors du passage par la zone de décoration (21).

15. Machine selon la revendication 14, **caractérisée en ce que** le mouvement de recul généré par les moyens de recul (56) est exécuté à chaque fois de façon globale par les unités de broche (7).

16. Machine selon la revendication 14 ou 15, **caractérisée en ce que** le mouvement de recul des broches de logement (8) est causé par un déplacement radial de l'arbre de pivotement (34).

17. Machine selon la revendication 16, **caractérisée en ce que** les moyens de recul (56) contiennent pour chaque unité de broche (7) une partie de recul (59) logée sur le plateau à broche (3) de façon à pouvoir tourner autour d'un axe de rotation (62) parallèle à l'axe longitudinal (11) de la broche de réception (8) attribuée, partie sur laquelle l'arbre de pivotement (34) attribué est logée de façon rotative et excentrée avec l'axe de rotation parallèle, des moyens d'actionnement (63) étant présents, lesquels peuvent provoquer une rotation de la partie de recul (59) par rapport au plateau à broche (3) et par rapport à l'arbre de pivotement (34) attribué, afin de positionner la partie de recul (56) dans deux positions de rotation différentes, dans lesquelles l'arbre de pivotement (34) est espacé de façon différente par rapport à l'axe de rotation (5) du plateau à broche (3).

18. Machine selon la revendication 17, **caractérisée en ce que** la partie de recul (59) est conçue comme un arbre creux et entoure au moins partiellement l'arbre de pivotement (34).

19. Machine selon la revendication 17 ou 18, **caractérisée en ce que** la partie de recul (59) est fixée par des moyens à ressort (74) dans les deux positions de rotation.

20. Machine selon l'une quelconque des revendications 17 à 19, **caractérisée en ce que** les moyens d'actionnement (63) contiennent un déclencheur (66) de préférence commandé par capteur et pouvant commuter entre une position inactive et une position active, lequel déclencheur déplace dans la position active dans la trajectoire de déplacement d'une butée (67) reliée de façon solidaire en rotation à la partie de recul (59) et disposée à la distance radiale de l'axe de rotation (62) afin de modifier, lors de l'arrivée sur la butée, la position de rotation de la partie de recul (59) pour le déplacement de la broche de réception (8) attribuée dans la position reculée.

21. Machine selon l'une quelconque des revendications 17 à 20, **caractérisée en ce que** les moyens d'actionnement (63) contiennent un dispositif de rappel (72), qui dépasse, lorsqu'une broche de réception (8) est dans une position reculée, dans la trajectoire de déplacement d'une butée (73) reliée de façon solidaire en rotation à la partie de recul (59) et disposée à la distance radiale de son axe de rotation (62), afin de modifier, lors de l'arrivée sur la butée, la position de rotation de la partie de recul (59) pour le déplacement en arrière de la broche de réception (8) associée dans la position de base.
